# EUROPÄISCHE PATENTSCHRIFT

(11) **EP 0 279 771 B1**
(45) Veröffentlichungstag und Bekanntmachung des Hinweises auf die Patenterteilung: **14.12.1994**
(21) Anmeldenummer: 88730029.1
(22) Anmeldetag: 06.02.1988
(51) Int. Cl.: F23N 1/04

(54) **Verfahren zum Regeln des Verbrennungsluftdurchsatzes für eine brennstoffbeheizte Wärmequelle**
Method for regulating the flow of combustion air in a fuel-heated heat source
Méthode de régulation du débit d'air de combustion pour une source de chaleur chauffée au carburant

(30) Priorität: 07.02.1987 DE 3703839
(43) Veröffentlichungstag der Anmeldung: 24.08.1988
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Hangauer, Winfried, Dr., D-5609 Hückeswagen (DE)
(74) Vertreter: Heim, Johann-Ludwig, Dipl.-Ing.

(56) Entgegenhaltungen:
- EP-A- 0 073 717
- DE-A- 3 509 652
- DE-B- 2 356 367
- FR-A- 2 491 589
- NL-A- 8 102 571
- PATENT ABSTRACTS OF JAPAN, Band 9, Nr. 202 (M-405)[1925], 20. August 1985;& JP-A-60 64 122 (TATEISHI DENKI K.K.) 12-04-1985

## Beschreibung

Die vorliegende Erfindung bezieht sich auf ein Verfahren zum Regeln des Gesamtverbrennungsluftdurchsatzes einer gasbeheizten Wärmequelle gemäß dem Oberbegriff des Patentanspruchs.

Unter gasbeheizter Wärmequelle ist hier jedwedes mit einem Gasbrenner ausgestattetes Gerät zu verstehen, sei es Ofen, Wassererhitzer oder Umlaufwasserheizer für Heizung und Gebrauchswasserbereitung.

Es sind sogenannte kaminlose Umlaufwasserheizer der oben angegebenen Art - beispielsweise der _{"}Thermoblock turbo" der Anmelderin - auf dem Markt, die zur Unterstützung der Verbrennung mit einem Abgasventilator arbeiten, dessen Antriebsmotor drehzahlvariabel ausgeführt ist. Da der Einbauort der Umlaufwasserheizer häufig nicht bekannt ist, wird der maximale Brennstoffdurchsatz und der maximale Luftdurchsatz nach der größtmöglichen Länge der Zuluft-/Abgasabführung bemessen. In der Praxis werden solche Rohrführungen als konzentrische Rohre mit Längen von maximal fünf Metern gefertigt. Es tritt aber nun häufig der Fall auf, daß der Mauerdurchbruch zum Anschluß des Gerätes weit näher als in dieser Entfernung möglich ist. Um für diesen Fall günstige Verbrennungsverhältnisse zu schaffen, werden Blenden in die Rohre eingeführt, um künstliche Luftwiderstände zu bilden. Es liegt auf der Hand, daß das Anpassen dieser Blenden viel Fingerspitzengefühl vom Fachmann erfordert und daß in der Praxis mit Fehlanpassungen zu rechnen ist. Hierbei sind zum einen Fehlanpassungen in Richtung auf unhygienische Verbrennung, d. h. Verbrennung unter Luftmangel, und zum anderen in Richtung auf schlechteren Wirkungsgrad, d. h. Verbrennung bei Luftüberschuß, möglich. Eine geräteinterne Sicherung verhindert allerdings die unhygienische Verbrennung. In der Praxis laufen solche Geräte aber häufig mit einem zu geringen Wirkungsgrad, weil zuviel Luft dem Gerät zugeführt wird. Ein solches Gerät, bei dem bei Luftmangel eine Störabschaltung vorgesehen ist oder die Luftzufuhr durch Umschaltung auf maximale Ventilatordrehzahl unter Verschlechterung des Wirkungsgrades erhöht wird, ist außerdem aus der DE-OS 35 09 652 bekannt.

Aus der WO-A-86/04663 ist eine Vorrichtung zum Regeln der Verbrennungsluftzufuhr für einen Vormisch-Gasbrenner oder einen Vergasungs-Ölbrenner in Abhängigkeit von Wind- und Witterungseinflüssen, die den Schornsteinzug bestimmen, bekannt. Dazu wird die Drehzahl eines im Verbrennungsluftweg angeordneten Ventilators variiert. Der Brennstoffdurchsatz ist hingegen konstant. Eine Abschaltschwelle bei einem Mindestverbrennungsluftdurchsatz ist nicht vorgesehen.

Der vorliegenden Erfindung liegt die Aufgabe zugrunde, ein Verfahren zum Regeln des Verbrennungsluftdurchsatzes anzugeben, bei dem in jedem Betriebszustand ein günstiger Wirkungsgrad erzielt wird und es nicht mehr notwendig ist, die Rohre und Rohrführungen für die Frischluftzufuhr/Abgasabfuhr gesondert anzupassen und bei dem sich bei luft- und gasseitiger Modulation ein stabiles Verhalten des Verbrennungsluftdurchsatzes einstellt.

Die Losung der Aufgabe liegt erfindungsgemäß in den kennzeichnenden Merkmalen des Patentanspruchs.

Der Vorteil dieser Lösung liegt in der selbständigen Anpassung des Verbrennungsluftdurchsatzes an die gerätetypischen und durch den Einbauort herrschenden Widerstände im Luft- und Abgasweg. Es stellt sich immer eine optimale Größe des Luftdurchsatzes hinsichtlich des Wirkungsgrades ein, da der Luftdurchsatz immer um eine bestimmte, aber vorgebbare Schwelle über dem Abschaltkriterium, das heißt der unhygienischen Verbrennung, liegt.

Weitere Ausgestaltungen und besonders vorteilhafte Weiterbildungen der Erfindung gehen aus der nachfolgenden Beschreibung hervor, die ein Ausführungsbeispiel der Erfindung zum Inhalt hat.

Es zeigen:
Figur eins ein Prinzipaufbaubild eines Umlaufwasserheizers und
die Figuren zwei und drei Diagramme.

In den drei Figuren bedeuten gleiche Bezugszeichen jeweils die gleichen Einzelheiten.

Ein Umlaufwasserheizer 1 weist ein Gehäuse 2 auf, das in seinem Innenraum 3 eine Brennkammer bildet, die von einem weiteren Innengehäuse 4 nach oben abgeschirmt ist. Der Innenraum 3 wird durch einen Wärmetauscher 5 durchsetzt, der an eine Rücklaufleitung 6 und an eine Vorlaufleitung 7 angeschlossen ist, in der ein Vorlauftemperaturfühler 8 angeordnet ist, der über eine Leitung 9 mit einem Regler 10 verbunden ist.

Die Vorlaufleitung 7 ist mit einer Umwälzpumpe 11 versehen, deren Antriebsmotor 12 über eine Stelleitung 13 vom Regler 10 mit Betriebsspannung versorgt wird. Die Vorlaufleitung 7 führt stromab der Pumpe 11 zu einer Heizungsanlage 14, die aus einer Vielzahl in Serie und/oder parallelgeschalteter Radiatoren, Fußbodenheizungsabschnitte oder einem Brauchwasserspeicher besteht, an die rücklaufseitig die Rücklaufleitung 6 angeschlossen ist. Der Wärmetauscher 5 ist von einen Gasbrenner 15 beheizt, der aus einer Gasleitung 16 gespeist ist, in der ein Schließventil 17 angeordnet ist, dessen Elektromagnet 18 von einer Stelleitung 19 gespeist ist, die vom Regler 10 ausgeht. In der Gasleitung 16 liegt ein Proportionalregelventil 20, dessen Elektromagnet 21 über eine Stellleitung 22 gleichermaßen an den Regler 10 angeschlossen ist. Das Innengehäuse 4 geht in eine Abgasleitung 23 über, in der ein Ventilator 24 angeordnet ist, dessen zugehöriger Motor von einer Stelleitung 25 mit Betriebsspannung beaufschlagt ist, die von einem Drehzahlregler 26 stammt. Dem Ventilator 24 ist ein Drehzahl-Ist-Wertgeber 27 zugeordnet, der über eine Meßleitung 28 mit dem Drehzahlregler 26 verbunden ist. Ein Drehzahl-Soll-Wert wird dem Drehzahlregler 26 über eine Leitung 29 zugeführt, die vom Regler 10 ausgeht. An den Regler 10 ist ein Soll-Wertgeber 30 angeschlossen, mit dem ein Soll-Wert für die Vorlauftemperatur der Heizungsanlage vorgebbar ist.

Das Außengehäuse 2 ist mit einem Außenrohr 31 verbunden, das sich konzentrisch und im Abstand 32 zum Abgasrohr 23 erstreckt, das das Innenrohr bildet. Die Länge des konzentrischen Doppelrohres 31/23 vom Einbauort des Ventilators 24 unmittelbar noch im Gerät bis zu einem Durchbruch durch eine Begrenzungsmauer 33 des Aufstellungsraums ist nahezu beliebig lang, in der Praxis auf einen Bereich von drei bis fünf Meter allerdings längstens begrenzt. Das Doppelrohr 31/23 geht durch die Begrenzungsmauer 33 hindurch und endet in einem Kopf 34 in der Außenatmosphäre. Dem Zuluftweg 31 ist ein Anemometerfüler 35 zugeordnet, der ein stetiges Signal für den Luftdurchsatz über eine Leitung 36 an ein Anemometer 37 meldet. Ein weiterer Eingang des Anemometers 37 wird von der Leitung 22 gebildet, und Ausgangssignale des Anemometers werden einmal über eine Leitung 38, hier ein Freigabesignal, und über eine Leitung 39, hier ein Korrektursignal, an den Regler 10 gegeben.

Die Funktion der Erfindung wird nunmehr anhand der Diagramme der Figuren zwei und drei näher erläutert.

Es muß zunächst vorausgeschickt werden, daß das Gerät im Regler 10 einen Temperaturregler aufweist. Der Ist-Wert der Vorlauftemperatur wird vom Fühler 8 erfaßt und über die Leitung 9 dem Regler 10 gemeldet. Es findet ein Vergleich zum am Soll-Wertgeber 30 vorgegebenenen Temperatur-Soll-Wert statt, und bei einer Regelabweichung wird das Gerät in Betrieb gesetzt.

Hierzu wird zunächst der Magnet 18 erregt, so daß das Gasventil 17 voll öffnet. Entsprechend der Größe der Regelabweichung resultiert auf der Leitung 22 ein mehr oder weniger großes Stellsignal, so daß der Magnet 21 mit Teillast- oder Vollastwerten beaufschlagt wird, so daß das Ventil 20 mehr oder weniger stark öffnet. Gleichzeitig wird über die Leitung 22 dem Anemometer 37 ein Soll-Wert für einen hierzu passenden Luftdurchsatz vorgegeben. Bevor aber das Gas freigegeben wird, wird zunächst über die Leitung 29 der Drehzahlregler 26 aktiviert, so daß der Ventilator 24 zunächst mit Maximaldrehzahl anläuft und dann auf einen dem zu erwartenden Gasdurchsatz passenden Wert reduziert wird. Mit dieser Drehzahl wird dann im Regelkreis 27, 28, 26, 25 die Drehzahl des Ventilators 24 geregelt. Der sich aufgrund das Arbeitens des Ventilators 24 einstellende Verbrennungsluftdurchsatz wird aus der Atmosphäre über den Kopf 34 gefordert und durchsetzt den Zuluftpfad 31, der dem Abstand 32 außerhalb des Gerätes entspricht. Innerhalb des Gerätes ist der Zuluftpfad 31 der Abstand der beiden Gehäuse 2 und 4, in dem der Anemometerfühler 35 angeordnet ist. Der sich einstellende Luftdurchsatz wird als Ist-Wert von ihm gemessen und über die Leitung 36 auf das Anemometer 37 gegeben. Es findet hier ein Soll-Ist-Vergleich statt, und bei Überschreiten eines zu dem zu erwartenden Gasdurchsatz passenden Mindestluftdurchsatzes wird über die Leitung 38 der Regler 10 freigegeben, so daß nunmehr die beiden Gasventile 17 und 20 entsprechend öffnen können. Das am Brenner 15 austretende Gas wird gezündet, der Brenner 15 brennt und behetzt den Wärmetauscher 5, die Vorlauftemperatur steigt. Unterschreitet der Ist-Luftdurchsatz die je nach Gasdurchsatz variable Abschaltschwelle, d. h. den Mindestluftdurchsatz, so wird über die Leitung 38 der Regler 10 gesperrt, so daß beide Gasventile 17 und 20 schließen.

Der Zusammenhang zwischen dem Soll-Wert für den Drehzahlregler 26 auf der Leitung 29 und dem Ist-Wert des Gasdurchsatzes entsprechend einer bestimmten Spannung auf der Leitung 22 ist fest. Keineswegs fest ist aber der Zusammenhang zwischen dem sich einstellenden Luftdurchsatz und den Ist-Wert der Ventilatordrehzahl. Weiterhin fest ist der Zusammenhang zwischen dem Ist-Wert des Gasdurchsatzes und der Abschaltschwelle für das Anemometer 37.

Um nun unabhängig von der Länge und den Widersänden im Wärmetauscher 5 (aufgrund von einsetzender Verschmutzung) und der Länge und dem Zustand der Rohre 31 und 23 einen Luftdurchsatz aufrechtzuerhalten, der mit Sicherheit die jeweilige Abschaltschwelle überschreitet, aber nicht so groß wird, daß ein Betrieb mit minderen Wirkungsgrad der Wärmequelle erfolgt, wird nunmehr erfindungsgemäß wie folgt verfahren:
In der Figur zwei ist in der Abszisse die Spannung U_{GMV} für den Öffnungsgrad des Gasmagnetventils 20 aufgetragen, in der Ordinate die Werte für den Gasdurchsatz Q und für den Sollbeziehungsweise Ist-Wert der Drehzahl des Ventilators 24. Der schräge Teil der Kurven bedeutet den Modulationsbereich, der waagerechte Teil den Vollastzustand. Die Nullpunktverschiebung kommt dadurch zustande, daß man unterhalb eines bestimmten Teillastbereiches ein Arbeiten des Gerätes unterdrücken will.

Figur drei zeigt neben der Kurve Q für den Gasdurchsatz zusätzlich die Kurven für die Spannung des Anemometers (UA), d. h. eine Größe für den Ist-Luftdurchsatz und die Spannung der Abschaltschwelle (US). Zwischen den Kurven US und UA liegt ein Abstand 50. Die Kurve US definiert die Abschaltschwelle. Die Kurve US ist so gelegt, daß sie unter Berücksichtigung der gerätetypischen Eigenschaften noch eine hygienisch einwandfreie Verbrennung zuläßt. Unterschreiten dieser Schwelle US bedingt also eine unhygienische Verbrennung und muß daher auf jeden Fall vermieden werden. Die Spannung UA ist eine interne Spannung im Anemometer 37, sie ist mit dem Signal des Anemometerfühlers 35 variabel. Decken sich die Kurven US und UA, so bedeutet das, daß die Verbrennung gerade noch hygienisch ist. Andererseits bedeutet ein Auseinanderklaffen der Kurven von US and UA einen Betrieb mit einem Wirkungsgrad, der um so schlechter wird, je weiter die Kurven US und UA auseinanderliegen.

Während die Kurve US in ihrer Lage nicht beeinflußbar ist, hängt die Kurve UA vom Ist-Luftdurchsatz ab. Dieser wird beeinflußt durch die Ventilatordrehzahl und durch Änderungen im gesamten Luftabgassystem der Wärmequelle, beispielsweise auch durch Verschmutzung. Es wird nun angestrebt, den Wert von UA möglichst dicht an den Wert von US zu legen, ohne daß der Wert für US aber erreicht oder unterschritten wird. Hierzu besetzt das Anemometer 37 einen Differenzbildner und bildet die Differenz 50 zwischen dem Ist-Wert des Luftdurchsatzes, gegeben vom Fühler 35, ausgedrückt durch UA und den Wert der Abschaltschwelle US. Diese Differenz 50 ist abhängig von der Gerätebelastung, das heißt von dem Öffnungszustand des Magnetventils 20/21, das heißt abhängig von den auf der Leitung 22 herrschenden Signalen. Die Differenz 50 wird mit einer Vorgabe verglichen, der im Anemometer 37 vorgebbar ist. Die Vorgabe kann konstant sein, kann auch über die Gerätebelastung variabel sein. Bei Unterschreiten dieser Vorgabe wird die Drehzahl des Ventilatormotors erhöht und bei Überschreiten erniedrigt, indem der Soll-Wert für den Drehzahlregler 26 über die Leitung 39 und den Regler 10 nachgeführt wird. Dieses Variieren der Drehzahl führt dann zu einer Verschiebung der Kurve UA in Richtung Korrektur.

## Patentansprüche

1. Verfahren zum Regeln des Gesamtverbrennungsluftdurchsatzes für eine gasbeheizte Wärmequelle mit einem eine Luftzuführung (31) und eine Abgasabführung (23) aufweisenden Außenwandanschluß (33), einem Abgasventilator (24), dessen Antriebsmotor drehzahlvariabel ist, einem in der Luftzuführung angeordneten stetigen Ist-Wertgeber (35) für den Verbrennungsluftdurchsatz und einer Einrichtung zum Abschalten der Brenngaszufuhr beim Unterschreiten einer einem Mindestverbrennungsluftdurchsatz entsprechenden Abschaltschwelle (US), dadurch gekennzeichnet, daß die Einrichtung zum Abschalten der Brenngaszufuhr eine zum Gasdurchsatz proportionale Abschaltschwelle (US) bildet und daß in Abhängigkeit von der Differenz (50) zwischen dem Ist-Wert (UA) des Verbrennungsluftdurchsatzes und der Abschaltschwelle (US) eine Führungsgröße zum Regeln der Drehzahl des Abgasventilators (24) gebildet wird mit dem Regelziel, diese Differenz (50) auf einen Vorgabewert zu stabilisieren.

## Claims

1. A method of controlling the total combustion air throughput through a gas-firing heat source comprising an exterior wall port (33), which comprises an air supply path (31) and an exhaust gas discharge path (23), an exhaust gas fan (24) having a speed-variable drive motor, a sensor (35) which is disposed in the air supply path and delivers an actual-value signal for the combustion air throughput, and means for shutting down the supply of fuel gas when the combustion air throughput decreases below a shutdown threshold (US), which corresponds to a minimum combustion air throughput, characterized in that the means for shutting down the supply of fuel gas determine a shutdown threshold (US), which is proportional to the gas throughput, and that in dependence on the difference (50) between the actual value (UA) of the combustion air throughput and the shut-down threshold (US) a reference input for the control of the speed of the exhaust gas fan (24) is generated with the object to stabilize the difference (50) at a preset value.

## Revendications

1. Procédé pour la régulation du débit d'air de combustion total d'une source de chaleur chauffée par un gaz et comportant un tuyau d'alimentation en air (31) et un tuyau d'évacuation des gaz brûlés (23) se terminant à une traversée de mur (33), un aspirateur de fumée (24) dont le moteur d'entraînement tourne à vitesse variable, un capteur (35) mesurant en permanence le débit d'air de combustion et disposé dans le tuyau d'alimentation en air, et un organe commandant l'arrêt de l'alimentation en gaz au moment où le débit d'air de comoustion est inférieur à un seuil d'arrêt (US), procédé caractérisé par le fait que l'organe commandant l'arrêt de l'alimentation en gaz forme un seuil d'arrêt (US) proportionnel au débit de gaz, et qu'en fonction de la différence (50) entre la valeur effective (UA) du débit d'air de combustion et le seuil d'arrêt (US), une grandeur pilote est créée agissant sur la vitesse de l'aspirateur de fumée (24) en vue d'une stabilisation de cette différence (50) sur une valeur de consigne.
